# FASCICULE DE BREVET EUROPEEN

(11) **EP 0 184 525 B1**
(45) Date de publication et mention de la délivrance du brevet: **24.05.1989**
(21) Numéro de dépôt: 85420202.5
(22) Date de dépôt: 13.11.1985
(51) Int. Cl.: E01F 15/00

(54) **Glissière de sécurité**
Leitplanke
Crash barrier

(30) Priorité: 14.11.1984 FR 8417688
(43) Date de publication de la demande: 11.06.1986
(73) Titulaire: Eynard, Emile, F-73270 Beaufort sur Doron (FR)
(72) Inventeur: Eynard, Emile, F-73270 Beaufort sur Doron (FR)
(74) Mandataire: Maureau, Philippe

(56) Documents cités:
- EP-A- 0 094 306
- US-A- 1 824 454
- US-A- 3 989 226

## Description

La présente invention a pour objet une glissière de sécurité destinée plus particulièrement à assurer la sécurité routière de véhicules automobiles sur des voies difficiles ou secondaires de sites montagneux et de zones sensibles, et à leur éviter des sorties de route.

On Connaît déjà deux types de dispositifs prévus pour éviter les sorties de route des véhicules, à savoir le chasse roues en béton et la glissière de sécurité métallique.

Le chasse-roues, s'il s'intègre bien au site, est cependant très coûteux, tandis que la glissière métallique, d'un prix plus avantageux, est plus fragile car plus facilement endommagée et est donc d'un entretien onéreux. La glissière métallique est, en outre, moins esthétique et s'intègre mal au paysage, notamment sur les petites routes de montagne, et est d'un prix de revient qui est majoré d'environ 30% lorsqu'elle est posée en section courbe.

Le brevet US N° 1 824 454 remédie en partie aux inconvénients précités. Il divulgue une glissière de sécurité formée par une lisse horizontale constituée par des éléments de lisses en bois et par des poteaux en bois soutenant chacun deux éléments de lisse adjacents. Chaque élément de lisse est muni, à chacune de ses extrémités, d'une armature métallique permettant son raccordement à l'extrémité adjacente d'un élément de lisse voisin.

Dans cette glissière, l'armature métallique est constituée par une plaque métallique fixée sur la face intérieure des éléments de lisse au moyen de boulons. Cela apporte un caractère disgracieux à la glissière.

En outre, une telle armature métallique augmente beaucoup le prix de revient sans que soit améliorée de façon notable la solidité de la glissière. Enfin, le métal très exposé aux intempéries doit être entretenu fréquemment.

Le but de la présente invention est de réaliser une glissière en bois assurant une bonne protection contre les sorties de route sur les itinéraires sinueux et/ou soumis à la neige et au verglas, qui soit, à la fois, plus économique tant à l'achat qu'à l'entretien, qui s'intègre bien au paysage, et qui soit robuste.

Ce but est atteint en ce que la glissière de sécurité selon l'invention est formée par une lisse horizontale constituée d'éléments de lisse en bois et par des poteaux en bois soutenant chacun deux éléments de lisse adjacents chaque élément de lisse étant muni à chacune de ses extrémités d'une armature métallique permettant son raccordement à l'extrémité adjacente d'un élément de lisse voisin dans laquelle chaque armature est formée par une plaque métallique qui est enfoncée dans une fente associée ménagée à chaque extrémité de chaque élément de lisse et qui y est fixée au moyen d'au moins un boulon traversant l'élément de lisse dans une direction perpendiculaire à celle de cette fente.

Les deux éléments de lisses ainsi réunis bout à bout peuvent être alors fixés sur le poteau par leur zone de jonction directement par une partie de leur plaque de jonction enfoncée dans un logement approprié ménagé à l'extrémité supérieure du poteau, et fixée dans celui-ci au moyen d'au moins un boulon traversant le poteau.

Un élément de lisse peut également être fixé par son extrémité directement sur le poteau au moyen d'un boulon traversant à la fois cet élément de lisse et le poteau, tandis que l'autre élément de lisse adjacente est rendu solidaire seulement du poteau par l'intermédiaire de la plaque de jonction.

De toute façon, l'invention sera mieux comprise et d'autres caractéristiques seront mises en évidence à l'aide de la description qui suit en référence au dessin schématique annexé en représentant, à titre d'exemples non limitatifs, deux formes de réalisation préférées:
- Figure 1 est une vue en perspective d'une glissière de sécurité selon l'invention posée le long d'une route sinueuse;
- Figure 2 est une vue, en coupe longitudinale selon II-II de figure 3, d'une partie de glissière selon une première forme de réalisation;
- Figure 3 est une vue en coupe selon III-III de figure 2;
- Figure 4 est une vue en coupe selon IV-IV de figure 2;
- Figure 5 est une vue en coupe longitudinale de l'extrémité de la glissière selon l'une quelconque des figures 2 à 4;
- Figure 6 est une vue similaire à figure 2, en coupe longitudinale selon VI-VI de figure 8 de la glissière selon une seconde forme de réalisation;
- Figure 7 est une vue en coupe selon VII-VII de figure 6;
- Figure 8 est une vue en coupe selon VIII-VIII de figure 6;
- Figure 9 est une vue en coupe longitudinale de l'extrémité de la glissière selon l'une quelconque des figures 6 à 8.

La figure 1 montre une glissière de sécurité (1 ) selon l'invention posée le long d'une route sinueuse (2) telle qu'une route de montagne. Cette glissière de sécurité (1 ) est formée d'une lisse horizontale (3), constituée d'éléments cylindriques en bois (4) posés bout à bout, et de poteaux (5) également en bois supportant la lisse (3). Les éléments formant chaque lisse (3) ont de deux à trois mètres de long et sont reliés entre eux par une plaque de liaison métallique (6) sur laquelle ils sont fixés. Le diamètre de chaque élément de lisse (4) peut varier de 200 à 250 mm selon l'importance du risque à garantir et est fonction de la vitesse maximale pouvant être atteinte sur la route équipée d'une telle glissière de sécurité. Chaque élément (lisse, poteau) de la glissière est en bois traité, tel que du pin, sapin, épicéa, mélèze.

Les figures 2 à 5 montrent un premier exemple de réalisation de la barrière de sécurité (1 ) selon l'invention. Chaque élément de lisse (4) est muni à chacune de ses extrémités d'une fente (7) s'étendant verticalement et ménagée selon son axe longitudinal (14) et est percé de deux trous (8) s'étendant transversalement à son axe longitudinal (14) et aptes à recevoir des boulons de fixation (9). La plaque métallique (6), en forme de T, est introduite dans les fentes (7) des extrémités adjacentes de deux éléments de lisse (4) par chacune de ses ailes et y est fixé au moyen des boulons (9) passant dans les trous (8) de chaque élément de lisse et dans des trous (6a) de cette plaque métallique. Cette plaque métallique (6) en forme de T est, en outre, enfoncée par la partie inférieure de ce T à l'extrémité supérieure d'un poteau (5), ce poteau (5) étant muni à cette extrémité d'une fente (10) verticale apte à recevoir une plaque métallique (6). Celle-ci est, de même que précédemment, fixée sur chaque poteau (5) par son extrémité inférieure au moyen d'un boulon (11) passé dans un trou (6b) de cette plaque et un trou (13) du poteau (5) et traversant donc le poteau (5) et la plaque (6) de part en part. Les trous (8) et (13) ménagés respectivement dans chaque élément de lisse (4) et chaque poteau (5) ont la forme d'une fenêtre rectangulaire s'étendant horizontalement pour les trous (9) et verticalement pour les trous (8). Ces fenêtres permettent de régler horizontalement et verticalement les éléments de lisse (4) lors de leur pose et donc d'obtenir un alignement parfait de ceux-ci les uns par rapport aux autres.

A l'aide des plaques métalliques (6), chaque élément de lisse (4) est donc lié à la fois aux poteaux-supports (5) et aux éléments de lisse adjacents.

L'extrémité de chaque élément de lisse (4) est évidée en (17) sur une longueur correspondant sensiblement au rayon de chaque poteau (5) pour permettre l'appui de chaque élément (4) sur l'extrémité supérieure de chaque poteau (5) associé.

Chaque poteau support (5) est, en outre, muni à son extrémité supérieure d'une bague métallique (12) évitant l'éclatement du bois au moment de la mise en terre du poteau.

Ainsi que le montre la figure 3, chaque élément de lisse (4) est fixé sur chaque poteau support (5) légèrement en avant de celui-ci de façon à déborder par rapport à celui-ci d'environ 5 à 10 cm, afin qu'en cas de sortie de route le choc du véhicule se produise sur la lisse (3) elle-même et non sur les poteaux (5), ce décalage étant obtenu en décalant la fente (10) en avant par rapport à l'axe longitudinal du poteau (5).

Chaque poteau support (5) peut, en outre, être fragilisé dans sa partie inférieure au moyen d'entailles (18), comme représenté sur les figures 2 et 3, afin que celui-ci se casse, pour éviter qu'une roue de véhicule bute sur le support (5), au cas où l'ensemble de la glissière se coucherait.

La figure 4 montre la réalisation d'une courbe au moyen de la glissière (1 ) selon l'invention. Dans ce cas, des fentes (19) similaires aux fentes (7) sont ménagées dans chaque extrémité de chaque élément de lisse (4) mais en formant un certain angle (a) par rapport à l'axe longitudinal (14) de l'élément de lisse et elles ne s'étendent donc plus coaxialement de celui-ci. Cet angle (a) est fonction du rayon de la courbe devant être réalisée. Les extrémités de chaque élément de lisse (4) sont également coupées en biais, perpendiculairement à l'axe de la fente (19), et donc selon un même angle (a) afin qu'il n'y ait pas interférence entre des deux extrémités adjacentes des éléments de lisse (4).

La figure 5 montre la réalisation de l'extrémité d'une glissière de sécurité selon l'invention, celle-ci étant enterrée dans le sol pour des raisons de sécurité. Dans ce cas, la plaque de liaison (15) a toujours sensiblement la forme d'un T mais dont l'une des branches (15a) est légèrement inclinée.

Cette branche (15a) est apte à être introduite dans la fente (7) de l'élément d'extrémité ou about (16) de la glissière et sert à le fixer à un angle déterminé par rapport au reste de la lisse, cet angle étant fonction de la hauteur de la lisse (4) par rapport au sol et de la longueur de l'about (16). Après sa liaison avec l'élément de lisse immédiatement voisin, par l'intermédiaire de la plaque (15), l'about (16) est enterré dans le sol comme montré à la figure 1. Dans ce cas, chaque about (16) est fixé uniquement sur l'élément de lisse (4) voisin et cet élément de lisse voisin (4) repose sur l'extrémité supérieure du poteau (5), et comme la plaque métallique (15) a des dimensions plus importantes qu'une plaque (6), elle est fixée au moyen de quatre boulons (9) sur cet élément de lisse (4) voisin. L'extrémité de l'about (16) qui est fixée sur la plaque (15) est, en outre, coupée en biais comme représenté à la figure 5.

Afin d'éliminer toute saillie sur la lisse de la glissière de sécurité selon l'invention, les têtes de tous les boulons (9,11 ) sont noyées dans des lamages (25) ménagés dans chaque élément de lisse (4) sur le côté de ceux-ci situé du côté de la route (Cf. Figure 3).

Les figures 6 à 9 montrent une seconde forme de réalisation de la lisse selon l'invention. Dans ce cas, chaque élément de lisse (4) est fixé latéralement sur chaque poteau-support (5) et non pas dessus comme dans la forme de réalisation précédente. La lisse (3) est alors séparée du support (5) par un écarteur (20) de façon à déborder largement par rapport à celui-ci. De préférence, l'écarteur (20) sera dimensionné de telle sorte que la génératrice, située du côté de la route, de la lisse soit à environ 30 cm du support (5) de façon à éviter que celui-ci ne soit heurté par la roue d'un véhicule en cas de choc. La liaison des éléments de lisse (4) est effectuée de la même façon que précédemment à l'aide d'une plaque métallique (21). Cette plaque métallique (21 ) a, en l'occu- rence, non pas la forme d'un T, mais une forme rectangulaire puisqu'elle assure uniquement la liaison des deux éléments de lisse (4) adjacents. De même que précédemment, elle pénètre dans des fentes verticales (22, 23) ménagées dans les extrémités des éléments de lisse (4). La fente (22) d'un élément de lisse (4) est plus grande que celle (23) de l'élément de lisse adjacent de sorte que la plaque (21 ) pénètre plus profondément, (d'environ 28 cm), dans cet élément de lisse, qui sera fixé directement au support (5) tandis qu'elle ne pénètre que de 12 cm dans l'autre élément de lisse présentant la fente (23). Chaque plaque (21 ) est fixée à chaque extrémité d'un élément de lisse de la même façon que précédemment, au moyen de boulons (9) et l'élément de lisse dans lequel cette plaque (21 ) s'enfonce le plus profondément est lui-même fixé directement au poteau (5) au moyen d'un boulon (11 ) traversant à la fois l'élément de lisse (4), l'écarteur (20) et le poteau (5).

Comme la plaque (21) ne pénètre pas dans le poteau (5) et que celui-ci ne présente donc pas de fente à son extrémité supérieure pour la loger, il n'est pas nécessaire de prévoir sur celui-ci une bague métallique de renfort (12), comme dans l'exemple précédent.

De même que précédemment, il est également possible de fragiliser le poteau (5) au moyen d'entailles afin que celui-ci cède en cas de choc d'un véhicule. De même que précédemment, des fenêtres rectangulaires (8, 13) s'étendant respectivement dans une direction horizontale et verticale sont ménagées respectivement dans chaque lisse et poteau pour permettre le réglage en hauteur et latéral de la lisse par rapport à chaque poteau (5) et les lamages (25) sont réalisés sur chaque élément de lisse (4) pour noyer les têtes des boulons (9, 11).

Ainsi que le montre la figure 8, la réalisation de courbes peut être réalisée plus facilement avec la lisse selon cette seconde forme d'exécution. En effet, puisque chaque plaque de liaison métallique (21 ) ne traverse plus les poteaux-supports (5), il suffit de recourber celle-ci selon l'angle désiré pour obtenir la courbure désirée et il n'y a pas lieu de réaliser, comme précédemment, des fentes (19) différentes de celles (22) ou (23) et faisant un angle a déterminé par rapport à l'axe longitudinal de l'élément de lisse (4).

La figure 9 montre la réalisation de l'extrémité d'une glissière de sécurité selon la seconde forme de réalisation. Cette extrémité est réalisée sensiblement de la même façon que montré à la figure 5 à l'aide d'une plaque de liaison (26) présentant une partie légèrement inclinée (26a) apte à être fixée sur l'about (16) au moyen de boulons (9) après avoir été introduite dans une fente (7) ménagée à l'extrémité de celui-ci.

De même que précédemment, la plaque de liaison (26) est, en outre, fixée au moyen de boulons (9) sur l'extrémité de l'élément de lisse (4) adjacent et cet élément (4) est lui-même fixé sur un poteau (5) au moyen d'un boulon (11).

Bien évidemment, toutes les fentes, trous et évidements des différents éléments de la glissière selon l'invention (poteaux, éléments de lisse, éléments d'écartement) peuvent être réalisés en usine en même temps que ces derniers.

Il est, en outre, à noter que, grâce à l'emploi de plaques de liaison renforçant l'extrémité de chaque élément de lisse, la glissière selon l'invention est suffisamment résistante et est apte à être employée pour retenir des véhicules circulant sur des routes ou des voies sinueuses ou difficiles.

Comme il va de soi, la présente invention ne se limite pas aux seules formes d'exécution montrées ci-avant, à titre d'exemples non limitatifs, et en embrasse, au contraire, toutes les formes de réalisation mettant en oeuvre des moyens similaires ou équivalents.

La présente invention n'est notamment pas limitée aux glissières de sécurité à une seule lisse, mais s'applique bien évidemment également aux glissières de sécurité à plusieurs lisses horizontales.

C'est ainsi qu'elle s'applique notamment à toutes les formes de glissière de sécurité formées d'éléments de lisses armés à leurs extrémités par des plaques métalliques et reliés bout à bout au moyen de ces plaques métalliques.

## Revendications

1. Glissière de sécurité formée par au moins une lisse horizontale (3) constituée d'éléments de lisse (4) en bois et par des poteaux (5) en bois soutenant chacun deux éléments de lisse (4) adjacents et en ce que chaque élément de lisse (4) est muni à chacune de ses extrémités d'une armature métallique permettant son raccordement à l'extrémité adjacente d'un élément de lisse voisin, caractérisée en ce que chaque armature métallique est formée par une plaque métallique (6, 15, 21, 26) qui est enfoncée dans une fente (7, 22, 23) associée ménagée à chaque extrémité de chaque élément de lisse (4) et qui y est fixée au moyen d'au moins un boulon (9) traversant l'élément de lisse (4) dans une direction perpendiculaire à celle de cette fente (7, 22, 23).

2. Glissière de sécurité selon la revendication 1, caractérisée en ce que chaque plaque métallique (6, 15) est apte à être enfoncée par sa partie inférieure dans une fente (10) ménagée à l'extrémité supérieure de chaque poteau (5) et en ce qu'elle est apte à y être fixée au moyen d'au moins un boulon (11 ) traversant le poteau (5).

3. Glissière de sécurité selon la revendication 2, caractérisée en ce que, pour la réalisation de courbes, les fentes (19) ménagées à chaque extrémité de chaque élément de lisse (4) forment par rapport à l'axe longitudinal (14) de chaque élément (4), un angle (a) qui est fonction du rayon de la courbe.

4. Glissière de sécurité selon l'une des revendications 2 ou 3, caractérisée en ce que la fente (10) ménagée à l'extrémité supérieure de chaque poteau (5) est décalée par rapport à son axe longitudinal.

5. Glissière de sécurité selon la revendication 2, caractérisée en ce qu'un seul élément de lisse (4) de deux éléments (4) adjacents est fixé directement sur le poteau (5), latéralement par rapport à celui-ci au moyen d'un boulon (11).

6. Glissière de sécurité selon la revendication 5, caractérisée en ce que chaque élément de lisse (4), fixé sur un poteau (5) est maintenu à distance de celui-ci au moyen d'un élément d'écartement (20).

7. Glissière de sécurité selon l'une quelconque des revendications 1 à 6, caractérisée en ce que l'extrémité de chaque lisse (4) est formée par un about (16), chaque about (16) étant enterré dans le sol par une extrémité et étant lié par son autre extrémité à un élément de lisse adjacent au moyen d'une plaque métallique (15, 26) présentant une partie (15a, 26a) faisant un angle déterminé avec le reste de la plaque (15, 26), de façon à assurer la liaison de l'about (16) avec l'élément de lisse (4) adjacent sous cet angle déterminé.

8. Glissière de sécurité selon l'une quelconque des revendications 1 à 7, caractérisée en ce que les têtes de chaque boulon (9, 11) sont noyées dans des lamages (25) ménagés dans chaque élément de lisse (4) et poteau (5) du côté de la route (2).

9. Glissière de sécurité selon l'une quelconque des revendications 1 à 8, caractérisée en ce que des fenêtres rectangulaires (9, 13) s'étendant respectivement horizontalement et verticalement sont ménagées dans chaque élément de lisse (4) et chaque poteau (5) pour permettre le réglage vertical et horizontal de chaque élément de lisse (4) par rapport à chaque poteau (5).

## Patentansprüche

1. Leitplanke mit wenigstens einem horizontalen Lauf (3), das aus hölzernen Laufelementen (4) und aus hölzernen Pfosten (5) besteht, die jeweils zwei aneinandergrenzende Laufelemente (4) halten, wobei die einzelnen Laufelemente (4) an jedem ihrer Enden mit einem Beschlagteil aus Metall ausgestattet sind, das eine Verbindung mit dem angrenzenden Ende eines benachbarten Laufelements (4) ermöglicht, dadurch gekennzeichnet, dass jedes der Beschlagteile aus einer Metallplatte (6, 15, 21, 26) besteht, die in einem zugehörigen, an jedem Ende des Laufelements (4) angebrachten Schlitz (7, 22, 23) versenkt und dort mit Hilfe wenigstens eines Schraubenbolzens (9) befestigt ist, der das Laufelement (4) in einer zur Richtung des Schlitzes (7, 22, 23) senkrechten Richtung durchdringt.

2. Leitplanke nach Anspruch 1, dadurch gekennzeichnet, dass jede Metallplatte (6, 16) mit ihrem unteren Teil in einem in dem oberen Endbereich der einzelnen Pfosten (5) angebrachten Schlitz (10) versenkbar und dort mit Hilfe wenigstens eines den Pfosten (5) durchdringenden Schraubenbolzens befestigbar ist.

3. Leitplanke nach Anspruch 2, dadurch gekennzeichnet, dass zur Herstellung von Kurvenverläufen die im Endbereich jedes Laufelements (4) angebrachten Schlitze (19) mit der Längsachse des betreffenden Laufelements (4) einen Winkel (alpha) bilden, der eine Funktion des Kurvenradius ist.

4. Leitplanke nach einem der Ansprüche 2 oder 3, dadurch gekennzeichnet, dass die im oberen Endbereich der einzelnen Pfosten (5) angebrachten Schlitze (10) gegenüber der Längsachse des Pfostens versetzt sind.

5. Leitplanke nach Anspruch 2, dadurch gekennzeichnet, dass von zwei aneinandergrenzenden Laufelementen (4) nur eines direkt an dem Pfosten (5) und gegenüber diesem seitlich versetzt mit Hilfe von Schraubenbolzen (11) befestigt ist.

6. Leitplanke nach Anspruch 5, dadurch gekennzeichnet, dass jedes an einem Pfosten (5) befestigte Laufelement (4) mit Hilfe eines Abstandselements (20) im Abstand von dem Pfosten (5) gehalten ist.

7. Leitplanke nach einem der Ansprüche 1 bis 6, dadurch gekennzeichnet, dass das Ende jedes Laufs (4) aus einem Kopfteil (16) besteht, das mit einem Endbereich im Boden vergraben und mit seinem anderen Endbereich mit Hilfe einer Metallplatte (15, 26) mit einem benachbarten Laufelement verbunden ist, wobei ein Teil (15a, 26a) der Metallplatte (15, 26) einen bestimmten Winkel im übrigen Teil der Metallplatte (15, 26) bildet, so dass die Verbindung des Kopfteils (16) mit dem benachbarten Laufelement (4) unter diesem Winkel erfolgen kann.

8. Leitplanke nach einem der Ansprüche 1 bis 7, dadurch gekennzeichnet, dass die Köpfe der einzelnen Schraubenbolzen (9, 11) in Senklöchern (25) versenkt sind, die in den einzelnen Laufelementen (4) und Pfosten (5) auf der Strasse (2) zugewandten Seite (2) angebracht sind.

9. Leitplanke nach einem der Ansprüche 1 bis 8, dadurch gekennzeichnet, dass in jedem Laufelement (4) und in jedem Pfosten (5) horizontal bzw. vertikal verlaufende rechteckige Fenster (9, 13) angebracht sind, die eine vertikale und .horizontale Ausrichtung der einzelnen Laufelemente (4) relativ zu den jeweiligen Pfosten (5) ermöglichen.

## Claims

1. A crash barrier formed by at least one horizontal rail (3) constituted by wooden rail elements (4) and by wooden posts (5) each supporting two adjacent rail elements (4), each rail element (4) being provided at each of its ends with a metal support enabling it to be connected to the adjacent end of the next rail element, characterised in that each metal support is formed by a metal plate (6, 15, 21, 26) which is driven into an associated slot (7, 22, 23) formed at each end of each rail element (4) and which is fixed therein by means of at least one bolt (9) passing through the rail element (4) in a direction perpendicular to that of the slot (7, 22, 23).

2. A crash barrier according to Claim 1, characterised in that each metal plate (6, 15) is adapted to be driven by its lower portion into a slot (10) formed at the upper end of each post (5) and in that it is adapted to be fixed therein by means of at least one bolt (11) passing through the post (5).

3. A crash barrier according to Claim 2, characterised in that, in order to form curves, the slots (19) formed at each end of each rail element (4) form, with respect to the longitudinal axis (14) of each element (4), an angle (u) which is a function of the radius of the curve.

4. A crash barrier according to either Claims 2 or 3, characterised in that the slot (10) formed at the upper end of each post (15) is offset with respect to its longitudinal axis.

5. A crash barrier according to Claim 2, characterised in that only one rail element (4) of two adjacent elements (4) is fixed directly to the post (5), laterally with respect thereto by means of a bolt (11 ).

6. A crash barrier according to Claim 5, characterised in that each rail element (4), fixed to a post (5), is held at a distance therefrom by means of a spacing element (20).

7. A crash barrier according to any of Claims 1 to 6, characterised in that the end of each rail (4) is formed by a butt end (16), each butt end (16) having one end embedded in the earth and being connected by its other end to an adjacent rail element by means of a metal plate (15, 26) having a portion (15a, 26a) forming a predetermined angle with the rest of the plate (15, 26), so as to ensure the connection of the butt end (16) to the adjacent rail element (4) at this predetermined angle.

8. A crash barrier according to any one of Claims 1 to 7, characterised in that the heads of each bolt (9, 11) are sunk into recesses (25) formed in the road side of each rail element (4) and the post (5).

9. A crash barrier according to any one of Claims 1 to 8, characterised in that rectangular windows (9,13) extending respectively horizontally and vertically are formed in each rail element (4) and each post (5) to permit the vertical and horizontal adjustment of each rail element (4) with respect to each post (5).
